# FASCICULE DE BREVET EUROPEEN

(11) **EP 3 523 208 B1**
(45) Date de publication et mention de la délivrance du brevet: **10.08.2022**
(21) Numéro de dépôt: 17783929.7
(22) Date de dépôt: 21.09.2017
(51) Int. Cl.: B65D 1/02

(54) **FOND PÉTALOÏDE À VALLÉE BRISÉE**
PETALOIDER SOCKEL MIT GEBROCHENER SENKE
PETALOID BASE WITH BROKEN VALLEY

(30) Priorité: 06.10.2016 FR 1659634
(43) Date de publication de la demande: 14.08.2019
(73) Titulaire: Sidel Participations, 76930 Octeville-sur-Mer (FR)
(72) Inventeur: PIERRE, Ivan, 76930 Octeville-Sur-Mer (FR); NAVEAU, Laurent, 76930 Octeville-Sur-Mer (FR)
(74) Mandataire: Sidel Group
(86) Numéro de dépôt international: PCT/FR2017/052530
(87) Numéro de publication internationale: WO 2018/065691

(56) Documents cités:
- EP-A1- 0 671 331
- FR-A1- 2 822 804
- US-A1- 2014 175 043
- US-A1- 2014 183 156

## Description

L'invention a trait au domaine des récipients, notamment bouteilles ou pots, fabriqués par soufflage ou étirage soufflage à partir d'ébauches (préformes ou récipients intermédiaires) en matière plastique telle que du polyéthylène téréphtalate (PET).

Un récipient comprend généralement un col ouvert, par lequel on introduit le contenu (ordinairement un liquide), un corps, qui confère au récipient son volume, et un fond, qui ferme le corps à l'opposé du col et forme un socle destiné à assurer la tenue et le maintien du récipient lorsqu'il repose sur une surface.

Les récipients destinés aux boissons carbonatées, dans lesquels la pression du gaz dissous dans le liquide induit des contraintes mécaniques importantes, sont majoritairement pourvus de fonds de forme pétaloïde de grande hauteur, connus sous l'appellation de "fonds pétaloïdes". De tels fonds comprennent des pieds en saillie, en forme de pétales, séparés par des portions de paroi convexe, appelées creux ou vallées, qui s'étendent radialement depuis une zone centrale du fond. Les pieds, de grande hauteur (c'est-à-dire dans un rapport d'environ 1/2 avec le diamètre du récipient), sont destinés à assurer le maintien du récipient posé sur une surface ; les vallées sont destinées à absorber les efforts (thermiques, mécaniques) exercés par le contenu. On trouvera un exemple illustratif de ce type de fond dans la demande internationale WO 2012/069759 (Sidel Participations).

Les fonds pétaloïdes apparaissent comme une solution relativement aboutie permettant une bonne résistance aux fortes pressions internes des récipients (notamment grâce à la forme hémisphérique des vallées) qui en sont pourvus.

Cependant, un fond pétaloïde requiert une quantité de matière importante (un récipient de 0,5 l à fond pétaloïde classique, ayant un poids supérieur ou égal à 18 g environ), de même qu'une pression de soufflage relativement élevée (de l'ordre de 22 à 30 bars), pour assurer une prise d'empreinte correcte des pieds et vallées dans le moule de fabrication.

Ces contraintes tendent à disqualifier les fonds pétaloïdes pour les applications de type "liquides plats" (typiquement de l'eau de table ou des boissons non gazeuses), pour lesquelles on minimise tant la pression de soufflage que la quantité de matière employée (aujourd'hui de l'ordre de 10 g tout au plus pour un récipient de 0,5 l).

Il devient courant, pour certaines applications de liquides plats sensibles à l'oxydation (notamment les jus de fruit(s)), mais également certaines eaux plates, de remplacer l'air surmontant de tels liquides plats par un gaz inerte (typiquement de l'azote). En pratique, cette opération est réalisée par versement d'une goutte de gaz inerte liquéfié sur la surface des liquides plats, précédant immédiatement le bouchage du récipient. Cette opération induit une surpression dans les récipients auxquels ce traitement est appliqué. Même légère en apparence (de l'ordre de 0,5 à 1,3 bar), cette surpression suffit à accroître de manière importante les contraintes qui s'exercent sur les fonds, sans que ces contraintes justifient toutefois le recours à des fonds pétaloïdes classiques (c'est-à-dire de grande hauteur).

Or un fond pourvu d'une simple voûte concave, s'il répond a priori aux exigences d'économie de matière et permet une fabrication aisée des récipients par soufflage (on parle de récipients présentant une "soufflabilité" aisée), n'est cependant pas en mesure de supporter sans déformation notable les contraintes dues à la pression hydrostatique doublée de la pression du gaz inerte ajouté.

Il existe donc un besoin pour un récipient dont le fond offre une résistance accrue aux contraintes internes par rapport aux fonds voûtés ordinaires, tout en ne nécessitant pas autant de matière, ni une pression de soufflage aussi élevée, qu'un fond pétaloïde ordinaire.

Il a donc été proposé, cf. la demande internationale WO2014207331 (Sidel Participations), un fond pétaloïde de faible hauteur, dont le rapport h/d entre la hauteur (h) des pieds et le diamètre (d) hors tout du fond est inférieur ou égal à 1/5, ce fond étant en outre pourvu d'un dôme central et de rainures à cheval sur les vallées et sur le dôme.

Ce fond présente des performances mécaniques intéressantes, qui le rendent adapté à l'adjonction d'un gaz inerte sous pression, à condition toutefois que la quantité de matière employée pour la fabrication du récipient soit suffisante.

On connait également dans l'état de la technique le document US 2014/183156.

Or les exploitants sont toujours plus exigeants sur les économies de matière, et le besoin renaît de proposer un nouveau récipient dont le fond puisse, à quantité de matière encore réduite, offrir sous pression une résistance mécanique suffisante tout en présentant une soufflabilité aisée.

A cet effet, il est proposé un récipient en matière plastique comprenant un corps, qui s'étend selon un axe principal, et un fond pétaloïde, qui prolonge le corps, ce fond comprenant :
- une paroi de fond de forme générale convexe vers l'extérieur du récipient,
- un dôme central formé en creux vers l'intérieur du récipient et qui s'étend depuis un sommet central jusqu'à un bord périphérique par lequel le dôme se raccorde à la paroi de fond, et
- au moins quatre pieds qui forment des excroissances à partir de la paroi de fond vers l'extérieur du récipient, séparés deux à deux par des portions de la paroi de fond formant au moins quatre vallées en creux qui s'étendent radialement depuis un dôme central du fond jusqu'à une périphérie de celui-ci,

chaque pied ayant deux flancs, bordant chacun une vallée, et une face médiane qui, dans un plan radial, présente un profil courbe à concavité tournée vers l'extérieur du récipient et se prolonge par une face d'extrémité, les faces d'extrémités formant conjointement un anneau de pose, de section plane, interrompu au droit de chaque vallée,
récipient dans lequel :
   - chaque vallée présente une portion interne qui s'étend à partir du dôme central et une portion externe qui rejoint la périphérie dans le prolongement de la portion interne, la portion interne et la portion externe étant, en section dans un plan radial médian à la vallée, droites et formant ensemble un angle obtus saillant vers l'extérieur du récipient et se rejoignant en un sommet situé à l'aplomb ou à proximité immédiate de l'aplomb de l'anneau de pose ;
   - le fond comprend deux groupes de vallées disposées en alternance :
      ∘ des vallées primaires dont la portion interne se raccorde au dôme à hauteur du bord périphérique de celui-ci ;
      ∘ des vallées secondaires dont la portion interne se raccorde au dôme entre le bord périphérique et le sommet central du dôme, à distance du bord périphérique.

Cette architecture procure au fond une bonne rigidité mécanique y compris lorsque le récipient est mis sous pression, tout en présentant une bonne soufflabilité.

Diverses caractéristiques supplémentaires peuvent être prévues, seules ou en combinaison.

Le dôme présente une hauteur, mesurée axialement entre son bord périphérique et son sommet et, dans les vallées secondaires, la portion interne se raccorde avantageusement au dôme à une distance du bord périphérique comprise entre 20% et 70% de ladite hauteur du dôme ;

Dans les vallées secondaires, la portion interne est de préférence inclinée, par rapport à tout plan parallèle au plan de l'anneau de pose, vers l'intérieur du récipient, d'un angle avantageusement compris entre 5° et 30° ;

Dans les vallées primaires, la portion interne est de préférence inclinée, par rapport à tout plan parallèle au plan de l'anneau de pose, vers l'extérieur du récipient, d'un angle avantageusement compris entre 2° et 10° ;

En variante, dans les vallées primaires, la portion interne est inclinée, par rapport à tout plan parallèle au plan de l'anneau de pose, vers l'intérieur du récipient d'un angle inférieur ou égal à 4°.

Dans le plan radial médian à chaque vallée, le sommet de la vallée peut être décalé par rapport à l'anneau de pose, par exemple d'une valeur comprise entre 1,5 mm et 3 mm.

L'angle obtus formé, dans le plan radial médian à une vallée primaire, entre la portion interne et la portion externe, est, quant à lui, d'une valeur de préférence comprise entre 130° et 175°, et par exemple d'une valeur de 160° environ.

L'angle obtus formé, dans le plan radial médian à une vallée secondaire, entre la portion interne et la portion externe, est d'une valeur comprise entre 130° et 165°, et avantageusement de140° à 145° environ.

Le sommet de chaque vallée est avantageusement distant du plan de l'anneau de pose d'une valeur comprise entre 10% et 15% - et par ex. de 12% environ - du diamètre hors tout du fond du récipient.

Le présente un diamètre hors tout, toutes les portions externes rejoignent la périphérie sur un même plan de jonction, et les pieds présentent une hauteur, mesurée axialement entre le plan de l'anneau de pose et ledit plan de jonction, dont la valeur est comprise entre 15% et 25%, et de préférence d'environ 20%, du diamètre hors tout du fond.

D'autres objets et avantages de l'invention apparaîtront à la lumière de la description d'un mode de réalisation, faite ci-après en référence aux dessins annexés dans lesquels :
- la **FIG.1** est une vue de dessous en perspective d'un récipient muni d'un fond pétaloïde de faible hauteur ;
- la **FIG.2** est une vue de dessous en perspective du fond de la **FIG.1**, à plus grande échelle ;
- la **FIG.3** est une vue en plan de dessous du fond du récipient de la **FIG.2** ;
- la **FIG.4** est une vue en plan de dessous de détail, à plus grande échelle, du fond de la **FIG.3** prise dans le médaillon IV ;
- la **FIG.5** est une section du fond de la **FIG.3**, selon le plan de coupe V-V ;
- la **FIG.6** est une section du fond de la **FIG.3**, selon le plan de coupe VI-VI ;
- la **FIG.7** est une section partielle du fond de la **FIG.3**, selon le plan de coupe VII-VII ;
- la **FIG.8** est une section partielle du fond de la **FIG.3**, selon le plan de coupe VIII-VIII ;
- la **FIG.9** est une section partielle du fond de la **FIG.3**, selon le plan de coupe IX-IX ;
- la **FIG.10** est une section partielle du fond de la **FIG.3**, selon le plan de coupe X-X.

Sur la **FIG.1** est représenté, en perspective de dessous, un récipient **1** - en l'occurrence une bouteille - obtenu par soufflage ou étirage soufflage à partir d'une ébauche, telle qu'une préforme en matière thermoplastique, par exemple en polyéthylène téréphtalate (PET), préalablement chauffée.

Le récipient **1** s'étend selon un axe **X** principal et comprend une paroi latérale appelée corps **2**, et un fond **3** qui prolonge et ferme le corps **2** à une extrémité inférieure de celui-ci.

Le fond **3** est pétaloïde, et comprend une paroi **4** de fond de forme générale convexe vers l'extérieur du récipient **1** (c'est-à-dire vers le bas lorsque le récipient **1** est posé à plat).

Le fond **3** présente un dôme 5 central qui s'étend en creux vers l'intérieur du récipient **1** (c'est-à-dire que le dôme **5** présente une concavité tournée vers l'extérieur du récipient **1**). En son centre, le dôme **5** présente un sommet **6.** Dans l'exemple illustré, le sommet **6** porte, en saillie axiale, une pastille venue d'injection, dont la matière est demeurée sensiblement amorphe au cours du formage du récipient **1.** Le dôme **5** a notamment pour fonction d'étirer la matière au centre du fond, de façon à en accroître la cristallinité et donc la résistance mécanique.

Le dôme **5** s'étend jusqu'à un bord **7** périphérique (ici de contour sensiblement circulaire lorsque vu par-dessous) par lequel il se raccorde à la paroi **4** de fond. Plus précisément, le bord **7** périphérique forme un congé de raccordement du dôme **5** à la paroi **4** de fond.

Le fond **3** comprend par ailleurs une série de pieds **8** qui forment des excroissances en saillie axiale à partir de la paroi **4** de fond vers l'extérieur du récipient 1.

Les pieds **8** s'étendent radialement à partir du dôme **5** central (et plus précisément à partir de son bord **7** périphérique), jusqu'à une périphérie **9** du fond **3** où celui-ci se raccorde au corps **2.**

Comme cela est bien visible sur les **FIG.2** et **FIG.3**, les pieds **8** sont séparés deux à deux par des portions de la paroi **4** de fond formant des vallées **10** qui s'étendent radialement en étoile depuis le dôme **5** jusqu'à la périphérie **9.**

Les vallées **10** s'étendent en creux entre les pieds **8** qu'elles séparent deux à deux. Les vallées **10** sont sensiblement droites lorsque vues dans un plan perpendiculaire à l'axe **X** principal (c'est-à-dire dans le plan de la **FIG.3**).

Par ailleurs, comme cela est également visible la **FIG.3**, les vallées **10** sont avantageusement légèrement cintrées et présentent une largeur (mesurée perpendiculairement au rayon) qui, depuis le dôme **5** à la périphérie **9**, va d'abord diminuant puis augmentant.

Comme on le voit bien sur les **FIG.2** et **FIG.3**, les pieds **8** sont en nombre égal aux vallées **10.** Dans l'exemple illustré, le fond **3** comprend six pieds **8** et six vallées **10**, régulièrement alternés et répartis en étoile. Ce nombre constitue un bon compromis ; il pourrait toutefois être inférieur (mais supérieur ou égal à quatre), ou supérieur (mais de préférence inférieur ou égal à dix).

Chaque pied **8** présente deux flancs **11** sensiblement plans qui bordent chacun latéralement une vallée **10.** Comme cela est visible sur les **FIG.7** à **FIG.10**, les flancs **11** ne sont pas verticaux (car le fond **3** serait alors difficile, voire impossible à souffler), mais inclinés en s'ouvrant depuis la vallée **10** vers l'extérieur.

Chaque pied **8** présente en outre une face **12** médiane qui fait la jonction entre les flancs **11.** Comme illustré sur la **FIG.3**, vue dans un plan perpendiculaire à l'axe **X** principal, la face **12** médiane s'étend sensiblement radialement.

Par ailleurs, comme illustré sur la **FIG.5**, dans un plan radial, la face **12** médiane présente un profil courbe à concavité tournée vers l'extérieur du récipient **1.**

La partie la plus saillante de chaque pied **8**, prolongeant la face **12** médiane, forme une face **13** d'extrémité du pied **8.** Les faces **13** d'extrémité des pieds **8** sont coplanaires et forment conjointement un anneau **14** de pose, interrompu et de section plane, par lequel le récipient **1** peut reposer sur une surface plane (par exemple une table).

L'anneau **14** de pose est relié au corps **2** par l'intermédiaire d'une structure présentant un congé de raccordement comportant deux parties **8A** et **8B**, reliées au niveau d'une jonction **8C.** Ladite structure sera décrite plus en détail ultérieurement.

Comme cela est visible sur la **FIG.3**, l'anneau **14** de pose (matérialisé sur cette figure par un cercle en trait mixte), est situé radialement en retrait par rapport à la périphérie **9.**

Comme cela est bien visible sur les **FIG.2** et **FIG.3**, les pieds **8** vont s'amincissant de l'intérieur vers l'extérieur du récipient **1** (c'est-à-dire vers le bas), et en s'élargissant depuis le dôme **5** central vers la périphérie **9.**

Chaque vallée **10** présente une portion **15** interne qui s'étend à partir du dôme **5** central, et une portion **16** externe qui rejoint la périphérie **9.**

Toutes les portions **16** externes rejoignent la périphérie **9** au même niveau, donc sur une même section ou un même plan dit plan de jonction. La hauteur hors tout du fond **3** est définie comme étant la distance, mesurée axialement, entre le plan de l'anneau **14** de pose (autrement dit la face **13** d'extrémité) et le plan de jonction entre les portions **16** externes et la périphérie **9.** Comme il sera indiqué ultérieurement, cette hauteur est référencée **Q.**

Comme illustré sur les **FIG.5** et **FIG.6**, la portion **15** interne et la portion **16** externe sont, en section dans un plan radial médian à la vallée **10**, droites et forment ensemble un angle obtus saillant vers l'extérieur du récipient **1.**

La portion **15** interne et la portion **16** externe se rejoignent en un sommet **17** situé à l'aplomb ou à proximité immédiate de l'aplomb de l'anneau **14** de pose, c'est-à-dire que le sommet peut être décalé du plan de pose déterminé par l'anneau **14.** Selon un mode préféré de réalisation, le sommet **17** est courbe dans tout plan radial, et présente une concavité tournée vers l'intérieur du récipient **1.**

Il a été constaté que cette forme accroît la résistance mécanique du fond **3**, en particulier lorsque le récipient **1** est mis sous pression.

Par ailleurs, comme illustré sur les dessins (et plus particulièrement sur la **FIG.5** et sur la **FIG.6**), les vallées **10** sont subdivisées en deux groupes de vallées **10** disposées en alternance, à savoir :
∘ des vallées **10A** primaires dont la portion interne, notée **15A**, se raccorde au dôme **5** à hauteur du bord **7** périphérique de celui-ci ;
∘ des vallées **10B** secondaires dont la portion interne, notée **15B**, se raccorde au dôme **5** à distance de son bord **7** périphérique.

En d'autres termes, la portion **15B** interne des vallées **10B** secondaires est plus profonde, lorsque mesurée axialement, que la portion **15A** interne des vallées **10A** primaires. Cette différence de profondeur apparaît clairement sur la **FIG.2** et à gauche de la **FIG.6**, où les vallées **10A** primaires sont tracées en traits fins mixtes tandis que les vallées **10B** secondaires sont tracées en traits gras pleins.

On apporte à présent des précisions complémentaires sur le dimensionnement du fond **3.** A cet effet, on note :
- **A**: l'angle, mesuré dans un plan radial médian à la vallée **10**, entre la portion **16** externe de la vallée et tout plan perpendiculaire à l'axe **X** principal
- **B**: la largeur, mesurée radialement, de l'anneau **14** de pose
- **C**: le rayon de courbure, mesuré dans un plan radial, d'un congé de raccordement entre la face **12** médiane du pied **8** et l'anneau **14** de pose
- **D**: le diamètre hors tout du fond **3**, mesuré à la périphérie **9**
- **E**: le rayon de courbure, mesuré dans un plan radial, d'une première partie **8A** du congé de raccordement entre l'anneau **14** de pose et le corps **2**, ladite première partie **8A** étant comprise entre l'anneau **14** de pose et la jonction **8C** entre les parties **8A** et **8b** du congé de raccordement
- **E'**: le rayon de courbure du sommet **17**
- **F**: la hauteur du dôme **5**, mesurée axialement entre le bord **7** périphérique et le sommet **6**
- **F'**: la distance, mesurée axialement, entre le bord **7** périphérique du dôme **5** et le bord intérieur de la portion **15B** interne de chaque vallée **10B** secondaire, à sa jonction avec le dôme **5**
- **G**: l'angle, considéré dans un plan radial, entre l'axe **X** du corps **2** et la tangente à la première partie **8A** du congé de raccordement, au niveau de la jonction **8C** entre les parties **8A** et **8b** de ce congé de raccordement
- **H**: la distance, mesurée axialement, entre, d'une part, une limite externe du bord **7** périphérique du dôme **5** et le plan de l'anneau **14** de pose
- **J**: le diamètre de l'anneau **14** de pose, mesuré sur un bord interne de celui-ci
- **L**: la distance, mesurée axialement, entre une limite interne du bord **7** périphérique du dôme **5** et le plan de l'anneau **14** de pose
- **M**: la distance, mesurée axialement, entre le sommet **17** de chaque vallée **10** et le plan de l'anneau **14** de pose
- **O**: le décalage, mesuré radialement, entre le sommet **17** de chaque vallée **10** et l'anneau **14** de pose
- **P**: l'angle obtus formé, dans le plan radial médian à chaque vallée **10A** primaire, entre la portion **15A** interne et la portion **16** externe
- **P'**: l'angle obtus formé, dans le plan radial médian à chaque vallée **10B** secondaire, entre la portion **15B** interne et la portion **16** externe
- **Q**: la hauteur hors tout du fond **3**, c'est-à-dire la distance, mesurée axialement, entre le plan de l'anneau **14** de pose et la jonction entre une portion **16** externe et la périphérie **9**
- **R**: l'ouverture angulaire entre les flancs **11**, mesurée dans un plan transversal relativement plus éloigné du dôme **5**, confondu avec le plan de coupe VIII-VIII, tel qu'illustré sur la **FIG.8**
- **S**: l'ouverture angulaire entre les flancs **11**, mesurée dans un plan transversal (c'est-à-dire perpendiculaire au rayon médian du pied **8**) voisin du dôme **5**, confondu avec le plan de coupe VII-VII, tel qu'illustré sur la **FIG.7**
- **T**: le rayon hors tout, mesuré radialement, du dôme **5**
- **U**: l'ouverture angulaire entre les flancs **11**, mesurée dans un plan transversal voisin de la périphérie, confondu avec le plan de coupe X-X, tel qu'illustré sur la **FIG.10**
- **V**: l'ouverture angulaire entre les flancs **11**, mesurée dans un plan transversal encore plus éloigné du dôme **5**, confondu avec le plan de coupe IX-IX, tel qu'illustré sur la **FIG.9**
- **W**: le rayon de courbure, mesuré dans un plan radial, de la face **12** médiane du pied **8**

Le fond **3** peut être dénommé « fond pétaloïde » en raison de sa structure faite d'une alternance de pieds **8** en saillie et de vallées **10** en creux. Toutefois, son faible rapport hauteur **Q** / diamètre **D** le disqualifie pour les applications carbonatées (typiquement pour les boissons gazeuses). Ce rapport est en effet inférieur ou égal à 1/4.

Un fond pétaloïde classique aurait un tel rapport d'environ 1/2. Le présent fond **3**, que l'on peut dénommer « mini pétaloïde » en raison de son faible rapport hauteur **Q** / diamètre **D**, se destine plutôt aux applications de type liquides plats associées à l'adjonction, immédiatement après le remplissage et avant le bouchage, d'une goutte d'azote liquide dont la vaporisation met le contenu du récipient **1** en surpression, cette surpression étant inférieure ou égale à 1,3 bar.

En l'espèce, le rapport hauteur **Q** / diamètre **D** est avantageusement compris entre 0,15 et 0,25, et de préférence de l'ordre de 0,2.

Selon un mode de réalisation illustré sur la **FIG.5**, dans les vallées **10A** primaires, la portion **15A** interne est inclinée, par rapport à tout plan parallèle au plan de l'anneau **14** de pose, vers l'extérieur du récipient **1.** On nomme « déclive » cette inclinaison négative de la portion **15A** interne, avantageusement comprise entre 2° et 10°.

Selon un mode de réalisation illustré sur la **FIG.6**, dans les vallées **10B** secondaires, la portion **15B** interne est au contraire inclinée, par rapport à tout plan parallèle au plan de l'anneau **14** de pose, vers l'intérieur du récipient **1**. On nomme « proclive » cette inclinaison positive de la portion **15B** interne, avantageusement comprise entre 5° et 30°.

En variante cependant, la portion **15A** interne des vallées **10A** primaires pourrait, comme la portion **15B** interne des vallées **10B** secondaires, être inclinée, par rapport à tout plan parallèle au plan de l'anneau **14** de pose, vers l'intérieur du récipient 1, c'est-à-dire en proclive, d'un angle cependant inférieur ou égal à 4°.

Ainsi, et comme il ressort de la lecture conjointe des **FIG.3**, **FIG.5** et **FIG.6**, le fond **3** présente, dans l'exemple illustré, des vallées **10A** et **10B** dont les portions **15A**, **15B** internes sont alternativement en déclive (**FIG.5**) et en proclive (**FIG.6**). Comme nous l'avons déjà évoqué, les portions **15A** internes des vallées **10A** primaires débouchent intérieurement sur le bord **7** périphérique du dôme **5** central, tandis que les portions **15B** internes des vallées **10B** secondaires débouchent intérieurement à distance du bord **7** périphérique. Cette configuration accroît la résistance mécanique du fond **3** lorsqu'il est sous pression.

Plus précisément, et comme évoqué dans le tableau ci-dessus, les portions **15B** internes des vallées **10B** secondaires débouchent sur le dôme **5** à une distance **F'** du bord **7** périphérique de celui-ci, entre ce bord **7** périphérique et le sommet **6** du dôme. Selon la profondeur (c'est-à-dire l'inclinaison) des portions **15B** internes des vallées **10B** secondaires, cette distance **F'** est avantageusement comprise entre 20% et 70% de la hauteur **F** totale du dôme **5** : $0,2 ⋅ F \leq F ′ \leq 0,7 ⋅ F$

Dans l'exemple illustré, la distance **F'** est d'environ 60% de la hauteur **F** totale du dôme **5** : $F ′ ≅ 0,6 ⋅ F$

Cette configuration permet d'obtenir un compromis entre la rigidité structurelle du fond **3** en raison notamment de la profondeur des portions **15B** internes des vallées **10B** secondaires, notamment au voisinage du centre du fond **3**, et la bonne soufflabilité de celui-ci (c'est-à-dire sa capacité à être correctement formé lors du soufflage du récipient 1), en raison notamment de la relativement faible profondeur des portions **15A** internes au voisinage du centre du fond **3.**

En outre, comme on le voit également sur les **FIG.5** et **FIG.6**, dans l'une au moins des vallées **10** (et de préférence dans toutes les vallées **10**), la portion **16** externe est avantageusement inclinée, par rapport à tout plan parallèle au plan de l'anneau **14** de pose, vers l'intérieur du récipient **1**, d'un angle **A.** En d'autres termes, la portion **16** externe est en déclive. L'angle **A** d'inclinaison de la portion **16** externe est de préférence compris entre 20° et 30°.

Les angles **P** et **P'** sont obtus ; ils sont par conséquent strictement supérieurs à 90° et strictement inférieurs à 180°.

Plus précisément, comme illustré sur la **FIG.5**, l'angle **P** est avantageusement compris entre 130° et 175°, et de préférence d'environ 160°.

Quant à l'angle **P'**, illustré sur la **FIG.6**, il est avantageusement compris entre130° et 165°, et de préférence d'envion 140° à 145°.

La largeur **B** de l'anneau **14** de pose est avantageusement comprise entre 0,4 mm et 1 mm, et de préférence de l'ordre de 0,5 mm.

Le rayon **C** de courbure est avantageusement égal environ à la moitié du rayon **E.**

Le rayon **E** est avantageusement compris entre 5 mm et 11 mm. Dans ce cas, il en résulte que le rayon **C** est compris entre 2,5 mm et 5 mm. Le centre de courbure du rayon **E** est situé à la verticale de l'anneau **14** de pose.

Comme indiqué antérieurement, l'anneau **14** de pose est relié au corps **2** par l'intermédiaire d'une structure présentant un congé de raccordement comportant deux parties **8A** et **8B.** Le rayon **E** est celui de la première partie **8A**, qui est comprise entre l'anneau **14** de pose et la jonction **8C** entre les parties **8A** et **8b** du congé de raccordement. Ce rayon est constant ou peut varier de façon infime.

La seconde partie **8B** du congé est comprise entre la jonction **8C** et la périphérie **9** du fond **3** où celui-ci se raccorde au corps **2.** Cette seconde partie **8B** présente un rayon de courbure évolutif entre la jonction **8C** et le bord **9** périphérique du fond **3.**

Le diamètre **D** hors tout du fond **3** est fonction de la capacité du récipient **1.** Pour un récipient **1** d'une capacité de 0,5 l, le diamètre **D** peut être de 65 mm environ (dans ce cas, le rayon **E** est avantageusement de 6 mm environ). Pour un récipient **1** d'une capacité de 1,5 l, le diamètre **D** peut être de 90 mm environ (dans ce cas, le rayon **E** est avantageusement de 9 mm environ).

Le rayon **E'** du sommet est avantageusement compris entre 5 mm et 11 mm. Il peut être égal au rayon E. En pratique, comme le rayon **E,** le rayon **E'** est fonction de la capacité du récipient **1.** Pour un récipient **1** d'une capacité de 0,5 l, le rayon **E'** peut être de 6 mm environ. Pour un récipient **1** d'une capacité de 1,5 l, le rayon **E'** peut être de 9 mm environ.

La hauteur **F** du dôme 5 est avantageusement comprise entre 1 mm et 8 mm. En pratique, cette hauteur **F** est fonction de la capacité du récipient **1.** Pour un récipient 1 d'une capacité de 0,5 l, la hauteur **F** peut être de 2 mm environ. Pour un récipient **1** d'une capacité de 1.5 l, la hauteur peut être de 7,5 mm environ. Dans ce cas, la distance F' est avantageusement de 4,5 mm environ.

L'angle **G** est avantageusement compris entre 20° et 40°. On rappelle qu'il s'agit de l'angle considéré dans un plan radial, entre l'axe **X** du corps **2** et la tangente à la première partie **8A** du congé de raccordement, au niveau de la jonction **8C** entre les parties **8A** et **8b** de ce congé de raccordement. En pratique, l'angle **G** est fonction de la capacité du récipient **1** et, notamment, de son diamètre **D.** La valeur de l'angle **G**, selon le diamètre **D** du récipient et le rayon **E** de courbure de la première partie **8A** du congé, détermine la position de la jonction **8C** entre les deux parties **8A** et **8B** du congé de raccordement de l'anneau **14** au corps **2.** Pour un récipient **1** d'une capacité de 0,5 l, l'angle **G** peut être de 25° environ. Pour un récipient **1** d'une capacité de 1.5 l, l'angle **G** peut être de 35° environ.

La distance **H** est avantageusement liée au diamètre **D** hors tout du fond **3.** Plus précisément, la distance **H** est de préférence comprise entre 10% et 15% (et par ex. de 12% environ) du diamètre **D.**

Le diamètre **J** est avantageusement compris entre 65% et 75% (et par ex. de 70% environ) du diamètre **D.**

La distance **L** est avantageusement comprise entre 50% et 85% (et par ex. de 70% environ) de la hauteur **Q** hors tout du fond **3.**

La distance **M** est avantageusement fonction du diamètre **D** hors tout du fond **3.** Plus précisément, la distance **M** est avantageusement comprise entre 10% et 15% (et par ex. d'environ 12%) du diamètre **D.**

Le décalage **O** peut être nul et, dans ce cas, le sommet **17** est situé à l'aplomb de l'anneau **14** de pose ; il peut également être positif (c'est-à-dire que le sommet **17** est décalé radialement, par rapport à l'anneau **14** de pose, vers l'extérieur du récipient **1**), ou au contraire négatif (c'est-à-dire que le sommet **17** est décalé radialement, par rapport à l'anneau **14** de pose, vers l'intérieur du récipient **1**). Dans les deux cas, la valeur du décalage **O** est faible par comparaison au diamètre **D.**

Le décalage **O** peut être indexé sur le rayon **E**, par ex. dans un rapport de 1 à 3, c'est-à-dire que le rapport **O/E** est de 1/3 environ.

Compte tenu des valeurs déjà fournies pour **E**, on comprend que le décalage O est compris entre 1,5 mm et 3 mm.

En outre, le rayon **T** hors tout du dôme **5** est avantageusement compris entre 5 mm et 15 mm. En pratique, ce rayon **T** est fonction de la capacité du récipient **1**. Pour un récipient **1** d'une capacité de 0,5 l, le rayon **T** est ainsi, par ex., de 7 mm environ. Pour un récipient **1** d'une capacité de 1.5 l, le rayon **T** est par ex. de 13 mm environ.

Enfin, comme on peut le constater sur les **FIG.7** à **FIG.10**, l'ouverture angulaire des flancs **11** est variable. Plus précisément, l'ouverture angulaire des flancs **11** va décroissant de l'intérieur vers l'extérieur du fond **3** (c'est-à-dire de l'axe **X** vers la périphérie **9**), l'ouverture angulaire **S** étant supérieure à l'ouverture angulaire **R**, laquelle est à son tour supérieure à l'ouverture angulaire **V**, elle-même supérieure à l'ouverture angulaire **U**, ce qui signifie que les flancs **11** vont en se refermant depuis le dôme **5** vers la périphérie **9.**

Cette variation d'ouverture angulaire permet d'élargir les pieds **8** vers la périphérie **9**, au bénéfice de la stabilité du récipient **1**, et de la résistance des pieds **8**, notamment lors de la palettisation du récipient **1.**

Sous l'effet d'une pression dans le récipient **1**, l'angle **P** a tendance à se déformer en se refermant. Comme le sommet **17** est à l'aplomb ou à proximité immédiate de l'aplomb de l'anneau **14** de pose, les flancs **11**, qui présentent à cet endroit leur plus grande hauteur (mesurée axialement, confondue avec la distance **M**), absorbent cette déformation sans trop se déformer à leur tour, de sorte que la déformation générale du fond **3** est de faible ampleur, et qu'il résiste donc bien à la pression. La forme concave de la face **12** médiane, ainsi que l'alternance de vallées **10A** primaires, relativement peu profondes, et de vallées **10B** secondaires, plus profondes, semblent contribuer à cette rigidité.

Des essais conduits sur le récipient **1** montrent que les déformations les plus importantes sont localisées sur le dôme **5**, dont la forme bombée résiste particulièrement bien à la pression, tandis que les zones périphériques au dôme **5** (vallées **10**, pieds **8**) ne subissent que de faibles déformations.

## Revendications

1. Récipient (**1**) en matière plastique comprenant un corps (**2**) qui s'étend selon un axe (**X**) principal et un fond (**3**) pétaloïde qui prolonge le corps (**2**), ce fond (**3**) comprenant :
- une paroi (**4**) de fond de forme générale convexe vers l'extérieur du récipient (**1**),
- un dôme (**5**) central formé en creux vers l'intérieur du récipient (**1**) et qui s'étend depuis un sommet (**6**) central jusqu'à un bord (**7**) périphérique par lequel le dôme (**5**) se raccorde à la paroi (**4**) de fond, et
- au moins quatre pieds (**8**) qui forment des excroissances à partir de la paroi (**4**) de fond vers l'extérieur du récipient (**1**), séparés deux à deux par des portions de la paroi (**4**) de fond formant au moins quatre vallées (**10**) en creux qui s'étendent radialement depuis un dôme (**5**) central du fond (**3**) jusqu'à une périphérie (**9**) de celui-ci,
chaque pied (**8**) ayant deux flancs (**11**) bordant chacun une vallée (**10**) et une face (**12**) médiane qui, dans un plan radial, présente un profil courbe à concavité tournée vers l'extérieur du récipient (**1**) et se prolonge par une face (**13**) d'extrémité, les faces d'extrémités formant conjointement un anneau (**14**) de pose, de section plane, interrompu au droit de chaque vallée (**10**);
chaque vallée (**10**) présente une portion (**15**, **15A**, **15B**) interne qui s'étend à partir du dôme (**5**) centrale et une portion (**16**) externe qui rejoint la périphérie (**9**) dans le prolongement de la portion (**15**, **15A**, **15B**) interne;
le fond (**3**) comprend deux groupes de vallées (**10**) disposées en alternance :
∘ des vallées (**10A**) primaires dont la portion (**15A**) interne se raccorde au dôme (**5**) à hauteur du bord (**7**) périphérique de celui-ci ;
∘ des vallées (**10B**) secondaires dont la portion (**15B**) interne se raccorde au dôme (**5**) entre le bord (**7**) périphérique et le sommet (**6**) central du dôme à une distance (F') du bord (**7**) périphérique, **caractérisé en ce que** la portion (**15**, **15A**, **15B**) interne et la portion (16) externe étant, en section dans un plan radial médian à la vallée (10), droites et formant ensemble un angle (P) obtus saillant vers l'extérieur du récipient (1) et se rejoignant en un sommet (17) situé à l'aplomb ou à proximité immédiate de l'aplomb de l'anneau (14) de pose.

2. Récipient (**1**) selon la revendication 1, **caractérisé en ce que** le dôme présente une hauteur (**F**), mesurée axialement entre son bord (**7**) périphérique et son sommet (**6**) et, dans les vallées (**10B**) secondaires, la portion (**15B**) interne se raccorde au dôme (**5**) à une distance (**F'**) du bord (**7**) périphérique comprise entre 20% et 70% de ladite hauteur (**F**) du dôme.

3. Récipient (**1**) selon la revendication 1 ou la revendication 2, **caractérisé en ce que**, dans les vallées (**10B**) secondaires, la portion (**15B**) interne est inclinée, par rapport à tout plan parallèle au plan de l'anneau (**14**) de pose, vers l'intérieur du récipient (**1**).

4. Récipient (**1**) selon la revendication 3, **caractérisé en ce que** l'angle d'inclinaison de la portion (**15B**) interne des vallées (**10B**) secondaires est compris entre 5° et 30°.

5. Récipient (**1**) selon l'une des revendications précédentes, **caractérisé en ce que**, dans les vallées (**10A**) primaires, la portion (**15A**) interne est inclinée, par rapport à tout plan parallèle au plan de l'anneau (**14**) de pose, vers l'extérieur du récipient (**1**).

6. Récipient (**1**) selon la revendication 5, **caractérisé en ce que** l'angle d'inclinaison de la portion (**15A**) interne des vallées (**10A**) primaires est compris entre 2° et 10°.

7. Récipient (**1**) selon l'une des revendications 1 à 4, **caractérisé en ce que**, dans les vallées (**10A**) primaires, la portion (**15A**) interne est inclinée, par rapport à tout plan parallèle au plan de l'anneau (**14**) de pose, vers l'intérieur du récipient (**1**) d'un angle inférieur ou égal à 4°.

8. Récipient (**1**) selon l'une des revendications précédentes, **caractérisé en ce que**, dans le plan radial médian à chaque vallée (**10**), le sommet (**17**) de la vallée (**10**) est décalé par rapport à l'anneau (**14**) de pose.

9. Récipient (**1**) selon la revendication 8, **caractérisé en ce que** le sommet (**17**) est décalé par rapport à l'anneau (**1**4) de pose d'une valeur (**O**) comprise entre 1,5 mm et 3 mm.

10. Récipient (**1**) selon l'une des revendications précédentes, **caractérisé en ce que** l'angle (**P**) obtus formé, dans le plan radial médian à une vallée (**10A**) primaire, entre sa portion (**15A**) interne et sa portion (**16**) externe, est d'une valeur comprise entre 130° et 175°.

11. Récipient (**1**) selon la revendication 10, **caractérisé en ce que** l'angle (**P**) obtus formé, dans le plan radial médian à chaque vallée (**10A**), primaire entre la portion (**15**) interne et la portion (**16**) externe, est d'une valeur (**P**) de 160° environ.

12. Récipient (**1**) selon l'une des revendications précédentes, **caractérisé en ce que** l'angle (**P'**) obtus formé, dans le plan radial médian à une vallée (**10B**) secondaire, entre sa portion (**15B**) interne et sa portion (**16**) externe, est d'une valeur comprise entre 130° et 165°.

13. Récipient (**1**) selon l'une des revendications précédentes, **caractérisé en ce que** l'angle (**P'**) obtus formé, dans le plan radial médian à une vallée (**10B**) secondaire, entre sa portion (**15B**) interne et sa portion (**16**) externe, est d'une valeur de 140° à 145° environ

14. Récipient (**1**) selon l'une des revendications précédentes, **caractérisé en ce que**, le fond (**3**) du récipient présentant un diamètre (**D**) hors tout, le sommet (**17**) de la vallée (**10**) est distant du plan de l'anneau (**14**) de pose d'une valeur (**M**) comprise entre 10% et 15% dudit diamètre.

15. Récipient (**1**) selon la revendication 14, **caractérisé en ce que** la distance (**M**) du sommet (**17**) de la vallée (**10**) au plan de l'anneau (**14**) de pose est de 12% environ du diamètre (**D**) hors tout du fond (**3**).

16. Récipient (**1**) selon l'une des revendications précédentes, **caractérisé en ce que** le fond (**3**) présente un diamètre (**D**) hors tout, toutes les portions (**16**) externes rejoignent la périphérie (**9**) sur un même plan de jonction, et les pieds présentent une hauteur (**Q**), mesurée axialement entre le plan de l'anneau (**14**) de pose et ledit plan de jonction, dont la valeur est comprise entre 15% et 25% dudit diamètre (**D**).

17. Récipient (**1**) selon la revendication 16, **caractérisé en ce que** la hauteur (**Q**) des pieds (**8**) est d'une valeur d'environ 20% du diamètre (**D**) hors tout du fond (**3**).

## Patentansprüche

1. Kunststoffbehälter (1), umfassend einen Körper (2), der sich entlang einer Hauptachse (X) erstreckt, und einen petaloiden Boden (3), der den Körper (2) verlängert, wobei dieser Boden (3) Folgendes umfasst:
- eine Bodenwand (4) mit einer zur Außenseite des Behälters (1) allgemeinen konvexen Form,
- eine hohl zum Inneren des Behälters (1) ausgebildete zentrale Kuppel (5), die sich von einem mittleren Scheitel (6) bis zu einem Umfangsrand (7) erstreckt, mit dem die Kuppel (5) an die Bodenwand (4) anschließt, und
- mindestens vier Füße (8), die Ausstülpungen von der Bodenwand (4) zur Außenseite des Behälters (1) bilden und die paarweise durch Abschnitte der Bodenwand (4) getrennt sind, die mindestens vier hohle Täler (10) bilden, die sich radial von einer zentralen Kuppel (5) des Bodens (3) bis zu einem Umfang (9) davon erstrecken,
wobei jeder Fuß (8) zwei Flanken (11), die jeweils an ein Tal (10) angrenzen, und eine mittlere Fläche (12) hat, die in einer radialen Ebene ein gekrümmtes Profil mit einer zur Außenseite des Behälters (1) gewandten Konkavität aufweist und in eine Endfläche (13) übergeht, wobei die Endflächen gemeinsam einen Standring (14) mit ebenem Querschnitt bilden, der in einer Linie mit jedem Tal (10) unterbrochen ist,
wobei jedes Tal (10) einen inneren Abschnitt (15, 15A, 15B), der sich von der zentralen Kuppel (5) erstreckt, und einen äußeren Abschnitt (16) aufweist, der in der Verlängerung des inneren Abschnitts (15, 15A, 15B) auf den Umfang (9) trifft,
wobei der Boden (3) zwei abwechselnd angeordnete Gruppen von Tälern (10) umfasst:
o primäre Täler (10A), deren innerer Abschnitt (15A) auf der Höhe des Umfangsrands (7) der Kuppel (5) an diese anschließt,
o sekundäre Täler (10B), deren innerer Abschnitt (15B) zwischen dem Umfangsrand (7) und dem zentralen Scheitel (6) der Kuppel in einem Abstand (F') von dem Umfangsrand (7) an die Kuppel (5) anschließt,
**dadurch gekennzeichnet, dass** der innere Abschnitt (15, 15A, 15B) und der äußere Abschnitt (16) im Schnitt in einer mittleren, radial zu dem Tal (10) liegenden Ebene gerade sind und zusammen einen zur Außenseite des Behälters (1) vorragenden stumpfen Winkel (P) bilden und sich an einem Scheitel (17) treffen, der lotrecht oder nahezu unmittelbar lotrecht zum Standring (14) angeordnet ist.

2. Behälter (1) nach Anspruch 1, **dadurch gekennzeichnet, dass** die Kuppel eine Höhe (F) aufweist, die axial zwischen ihrem Umfangsrand (7) und ihrem Scheitel (6) gemessen ist, und der innere Abschnitt (15B) in den sekundären Tälern (10B) mit einem Abstand (F') vom Umfangsrand (7) zwischen 20% und 70% der Höhe (F) der Kuppel an die Kuppel (5) anschließt.

3. Behälter (1) nach Anspruch 1 oder Anspruch 2, **dadurch gekennzeichnet, dass** der innere Abschnitt (15B) in den sekundären Tälern (10B) bezüglich jeder parallel zu der Ebene des Standrings (14) verlaufenden Ebene zu der Innenseite des Behälters (1) hin geneigt ist.

4. Behälter (1) nach Anspruch 3, **dadurch gekennzeichnet, dass** der Neigungswinkel des inneren Abschnitts (15B) der sekundären Täler (10B) zwischen 5° und 30° beträgt.

5. Behälter (1) nach einem der vorhergehenden Ansprüche, **dadurch gekennzeichnet, dass** der innere Abschnitt (15A) in den primären Tälern (10A) bezüglich jeder parallel zu der Ebene des Standrings (14) verlaufenden Ebene zu der Außenseite des Behälters (1) hin geneigt ist.

6. Behälter (1) nach Anspruch 5, **dadurch gekennzeichnet, dass** der Neigungswinkel des inneren Abschnitts (15A) der primären Täler (10A) zwischen 2° und 10° beträgt.

7. Behälter (1) nach einem der Ansprüche 1 bis 4, **dadurch gekennzeichnet, dass** der innere Abschnitt (15A) in den primären Tälern (10A) bezüglich jeder parallel zu der Ebene des Standrings (14) verlaufenden Ebene zu der Innenseite des Behälters (1) hin in einem Winkel von kleiner oder gleich 4° geneigt ist.

8. Behälter (1) nach einem der vorhergehenden Ansprüche, **dadurch gekennzeichnet, dass** der Scheitel (17) des Tals (10) in der mittleren, radial zu jedem Tal (10) liegenden Ebene bezüglich des Standrings (14) versetzt ist.

9. Behälter (1) nach Anspruch 8, **dadurch gekennzeichnet, dass** der Scheitel (17) um einen Wert (O) zwischen 1,5 mm und 3 mm bezüglich des Standrings (14) versetzt ist.

10. Behälter (1) nach einem der vorhergehenden Ansprüche, **dadurch gekennzeichnet, dass** der in der mittleren, radial zu einem primären Tal (10A) liegenden Ebene zwischen seinem inneren Abschnitt (15A) und seinem äußeren Abschnitt (16) gebildete stumpfe Winkel (P) bei einem Wert zwischen 130° und 175° liegt.

11. Behälter (1) nach Anspruch 10, **dadurch gekennzeichnet, dass** der in der mittleren, radial zu jedem primären Tal (10A) liegenden Ebene zwischen dem inneren Abschnitt (15) und dem äußeren Abschnitt (16) gebildete stumpfe Winkel (P) bei einem Wert (P) von ungefähr 160° liegt.

12. Behälter (1) nach einem der vorhergehenden Ansprüche, **dadurch gekennzeichnet, dass** der in der mittleren, radial zu einem sekundären Tal (10B) liegenden Ebene zwischen seinem inneren Abschnitt (15B) und seinem äußeren Abschnitt (16) gebildete stumpfe Winkel (P') bei einem Wert zwischen 130° und 165° liegt.

13. Behälter (1) nach einem der vorhergehenden Ansprüche, **dadurch gekennzeichnet, dass** der in der mittleren, radial zu einem sekundären Tal (10B) liegenden Ebene zwischen seinem inneren Abschnitt (15B) und seinem äußeren Abschnitt (16) gebildete stumpfe Winkel (P') bei einem Wert von ungefähr 140° bis 145° liegt.

14. Behälter (1) nach einem der vorhergehenden Ansprüche, **dadurch gekennzeichnet, dass** der Scheitel (17) des Tals (10), wobei der Boden (3) des Behälters einen Gesamtdurchmesser (D) aufweist, um einen Wert (M) zwischen 10% und 15% des Durchmessers von der Ebene des Standrings (14) beabstandet ist.

15. Behälter (1) nach Anspruch 14, **dadurch gekennzeichnet, dass** der Abstand (M) zwischen dem Scheitel (17) des Tals (10) und der Ebene des Standrings (14) ungefähr 12% des Gesamtdurchmessers (D) des Bodens (3) beträgt.

16. Behälter (1) nach einem der vorhergehenden Ansprüche, **dadurch gekennzeichnet, dass** der Boden (3) einen Gesamtdurchmesser (D) aufweist, wobei alle äußeren Abschnitte (16) den Umfang (9) auf derselben Verbindungsebene treffen, und die Füße eine axial zwischen der Ebene des Standrings (14) und der Verbindungsebene gemessene Höhe (Q) aufweisen, deren Wert zwischen 15% und 25% des Durchmessers (D) beträgt.

17. Behälter (1) nach Anspruch 16, **dadurch gekennzeichnet, dass** der Wert der Höhe (Q) der Füße (8) ungefähr 20% des Gesamtdurchmessers (D) des Bodens (3) beträgt.

## Claims

1. Plastic container (1) comprising a body (2) which extends along a main axis (X) and a petaloid bottom (3) extending the body (2), this bottom (3) comprising:
- a bottom wall (4) with an overall shape which is convex towards the outside of the container (1),
- a central dome (5) which is in the form of a recess towards the inside of the container (1) and extends from a central apex (6) to a peripheral edge (7) via which the dome (5) is connected to the bottom wall (4), and
- at least four feet (8) which form protuberances from the bottom wall (4) towards the outside of the container (1), separated in pairs by portions of the bottom wall (4) forming at least four recessed valleys (10) which extend radially from a central dome (5) of the bottom (3) to a periphery (9) thereof,
each foot (8) having two flanks (11), each bordering a valley (10) and a median face (12) which, in a radial plane, has a curved profile with a concavity facing the outside of the container (1) and is extended by an end face (13), the end faces jointly forming a standing ring (14) which has a planar section and is interrupted in line with each valley (10);
each valley (10) has an internal portion (15, 15A, 15B) which extends from the central dome (5) and an external portion (16) which meets the periphery (9) in the extension of the internal portion (15, 15A, 15B);
the bottom (3) comprises two groups of valleys (10) arranged in alternation:
o primary valleys (10A), the internal portion (15A) of which is connected to the dome (5) at the height of the peripheral edge (7) thereof;
o secondary valleys (10B), the internal portion (15B) of which is connected to the dome (5) between the peripheral edge (7) and the central apex (6) of the dome at a distance (F') from the peripheral edge (7),
**characterized in that** the internal portion (15, 15A, 15B) and the external portion (16) are, in section in a radial plane which is central in relation to the valley (10), straight and together form an obtuse angle (P) salient towards the outside of the container (1) and meet at an apex (17) located in vertical alignment with or in direct proximity to vertical alignment with the standing ring (14) .

2. Container (1) according to Claim 1, **characterized in that** the dome has a height (F), measured axially between its peripheral edge (7) and its apex (6) and, in the secondary valleys (10B), the internal portion (15B) is connected to the dome (5) at a distance (F') from the peripheral edge (7) of between 20% and 70% of said height (F) of the dome.

3. Container (1) according to Claim 1 or Claim 2, **characterized in that**, in the secondary valleys (10B), the internal portion (15B) is inclined, with respect to any plane parallel to the plane of the standing ring (14), towards the inside of the container (1).

4. Container (1) according to Claim 3, **characterized in that** the angle of inclination of the internal portion (15B) of the secondary valleys (10B) is between 5° and 30°.

5. Container (1) according to one of the preceding claims, **characterized in that**, in the primary valleys (10A), the internal portion (15A) is inclined, with respect to any plane parallel to the plane of the standing ring (14), towards the outside of the container (1).

6. Container (1) according to Claim 5, **characterized in that** the angle of inclination of the internal portion (15A) of the primary valleys (10A) is between 2° and 10°.

7. Container (1) according to one of Claims 1 to 4, **characterized in that**, in the primary valleys (10A), the internal portion (15A) is inclined, with respect to any plane parallel to the plane of the standing ring (14), towards the inside of the container (1) by an angle of less than or equal to 4°.

8. Container (1) according to one of the preceding claims, **characterized in that**, in the radial plane which is central in relation to each valley (10), the apex (17) of the valley (10) is offset with respect to the standing ring (14).

9. Container (1) according to Claim 8, **characterized in that** the apex (17) is offset with respect to the standing ring (14) by a value (O) of between 1.5 mm and 3 mm.

10. Container (1) according to one of the preceding claims, **characterized in that** the obtuse angle (P) formed, in the radial plane which is central in relation to a primary valley (10A), between its internal portion (15A) and its external portion (16), has a value of between 130° and 175°.

11. Container (1) according to Claim 10, **characterized in that** the obtuse angle (P) formed, in the radial plane which is central to each primary valley (10A), between the internal portion (15) and the external portion (16), has a value (P) of approximately 160°.

12. Container (1) according to one of the preceding claims, **characterized in that** the obtuse angle (P') formed, in the radial plane which is central in relation to a secondary valley (10B), between its internal portion (15B) and its external portion (16), has a value of between 130° and 165°.

13. Container (1) according to one of the preceding claims, **characterized in that** the obtuse angle (P') formed, in the radial plane which is central to a secondary valley (10B), between its internal portion (15B) and its external portion (16), has a value of approximately 140° to 145°.

14. Container (1) according to one of the preceding claims, **characterized in that**, the bottom (3) of the container having an overall diameter (D), the apex (17) of the valley (10) is spaced apart from the plane of the standing ring (14) by a value (M) of between 10% and 15% of said diameter.

15. Container (1) according to Claim 14, **characterized in that** the distance (M) from the apex (17) of the valley (10) to the plane of the standing ring (14) is approximately 12% of the overall diameter (12) of the bottom (3).

16. Container (1) according to one of the preceding claims, **characterized in that** the bottom (3) has an overall diameter (D), all of the external portions (16) meet the periphery (9) in one and the same joining plane, and the feet have a height (Q), measured axially between the plane of the standing ring (14) and said joining plane, with a value of between 15% and 25% of said diameter (D).

17. Container (1) according to Claim 16, **characterized in that** the height (Q) of the feet (8) has a value of approximately 20% of the overall diameter (D) of the bottom (3).
